# EUROPÄISCHE PATENTSCHRIFT

(11) **EP 2 251 095 B1**
(45) Veröffentlichungstag und Bekanntmachung des Hinweises auf die Patenterteilung: **29.02.2012**
(21) Anmeldenummer: 10161988.0
(22) Anmeldetag: 05.05.2010
(51) Int. Cl.: B05B 13/02

(54) **Türlackierhalterung**
Door paint holder
Fixation de laquage de porte

(30) Priorität: 06.05.2009 DE 102009020058
(43) Veröffentlichungstag der Anmeldung: 17.11.2010
(73) Patentinhaber: Günther, Jens, 69168 Wiesloch (DE)
(72) Erfinder: Günther, Jens, 69168 Wiesloch (DE)
(74) Vertreter: Abel, Martin

(56) Entgegenhaltungen:
- US-A- 5 551 980
- US-A1- 2007 272 147
- US-B1- 6 338 758

## Beschreibung

### Gebiet der Erfindung

Die Erfindung betrifft eine Vorrichtung zum Lackieren von Türen und insbesondere eine Vorrichtung zum Neulackieren von Türen, die in Wandausschnitten von Gebäuden verwendet werden.

### Stand der Technik

Beim erneuten Lackieren von Türen werden diese üblicherweise in der Nähe ihres Einsatzorts, beispielsweise einen Durchgang eines Gebäudes mit neuer Farbe beschichtet, gegebenenfalls nachdem diese abgeschliffen werden. Auch beim Lackieren von neuen Türen, d.h. beim erstmaligen Lackieren beispielsweise von Holztüren werden die Türen während des Lackierens wie folgt gehandhabt: zunächst wird die Tür aus dem Rahmen entfernt, insbesondere durch Aushängen. Auch bei bislang unlackierten Türen wird die Tür zunächst an eine Wand gelehnt In beiden Fällen wird die Tür bearbeitet, während sie an die Wand gelehnt ist, wobei zur Vermeidung von Beschädigungen Abstandselemente wie Holzplättchen zwischen die Oberkante der Tür und die Wand geklemmt werden. Die beiden Seiten der Türen werden daher gemäß dem Stand der Technik nacheinander bearbeitet, wobei die zweite Seite erst dann lackiert wird, wenn der Lack oder die Farbe auf der ersten Seite (von der Wand wegweisend) getrocknet ist. Zur Aufbewahrung während der Trocknung sind ferner schubfachartige Türtrockenvorrichtungen bekannt, mit denen sich Türen zueinander beabstandet stapeln lassen.

Wenn die Türen an einer Wand gelehnt getrocknet werden, bedeutet dies eine feste Belegung dieser Wandfläche für den gesamten Trocknungszeitraum, während bei der Verwendung von Trockenschubfächern die Türen im frisch lackierten Zustand bewegt werden müssen. Ferner stellen Trockenschubfächer eine raumgreifende und kostenintensive Anordnung dar, die unabhängig von ihrer Benutzung Platz, beispielsweise in einer Werkstätte, einnimmt. Darüber hinaus sind derartige Trocknungsregale lediglich für den Werkstattbetrieb einsetzbar und sind nicht für den Einsatz vor Ort geeignet. Daher werden insbesondere Türen bei wiederholter Lackierung direkt vor Ort bearbeitet, wobei die Türen während des Trocknungsprozesses ungeschützt sind und insbesondere beim Verrutschen des eingeklemmten Abstandselements Lackschäden entstehen.

US 5 551 980 A beschreibt eine Türhalterung mit vertikalen Schienen, an denen gleitend eine Türhalteplatte verbunden ist. Diese ist mit Löchern versehen, welche verwendet werden, um ein vollständiges Scharnier, inklusive damit verbundener Tür, per Schraubverbindung zu befestigen. Ein derartiges Verfahren ist zeitaufwendig.

Es ist daher eine Aufgabe der Erfindung, eine Möglichkeit vorzusehen, die das Lackieren von Türen ermöglicht, ohne auf ein werkstattbasiertes Trocknungsregal zurückgreifen zu müssen, die Türen während der Trocknungszeit ungeschützter Umgebung auszusetzen und mit dem sich insbesondere beide Seiten der Türen mit geringem Zeitaufwand lackieren lassen.

### Offenbarung der Erfindung

Die Aufgabe wird gelöst durch eine Türlackierhalterung gemäß Anspruch 1.

Das der Erfindung zu Grunde liegende Konzept, demgemäß die erfindungsgemäße Türlackierhalterung ausgebildet ist, die Tür mittels einer Halterung während der Bearbeitung von beiden Seiten zugänglich zu halten. Zudem kann durch die separate Halterung die Tür an einen beliebigen Ort verbracht werden und kann in flexibler Weise bearbeitet werden. Hierbei hält die erfindungsgemäße Türlackierhalterung die Tür in der Weise, in der sie im Türrahmen eingelassen ist: über ein Teil des Türblatts (das als Teil eines Gelenks üblicherweise nicht mitlackiert wird) wird die Tür in der Türhalterung gehalten. Dadurch sieht das Türbandelement, welches an der Tür befestigt ist, (beispielsweise das Bandoberteil) ein bereits mit der Tür vorgesehenes Element vor, mit dem ein zum vollständigen Lackieren notwendiger Abstand zu äußeren Befestigungsvorrichtungen eingehalten wird. Somit beruht das der Erfindung zu Grunde liegende Konzept unter anderem darauf, das nicht ein Teil der zu lackierenden Tür selbst sondern ein damit bereits üblicherweise verbundener Teil, nämlich das Bandoberteil, zur Befestigung der Tür während dem Lackieren verwendet wird. Dadurch verbleibt die vollständige zu lackierende Oberfläche frei von Kontakt zu Befestigungselementen.

Die erfindungsgemäße Türlackierhalterung umfasst somit ein Sockelelement, eine Stütze und ein Auflager-Bandelement. Das Sockelelement dient der Auflage auf einem Boden und der Unterstützung der Standfestigkeit der Halterung. Die Stütze erstreckt sich hierzu senkrecht, um das mindestens eine Auflager-Bandelement zum Einhängen der Tür in das Bandelement anzuordnen. Gemäß einem Aspekt der Erfindung stellt somit die Stütze einen Teil des Türrahmens nach, wobei das mindestens eine Auflage-Bandelement den Teil des Bandes wiedergibt, der im Türrahmen zur Befestigung der Tür vorgesehen ist.

An dem Sockelelement ist somit eine im Wesentlichen senkrecht befestigte Stütze vorzugsweise lösbar angeordnet. Das Auflager-Bandelement ist eingerichtet, um die Tür an dem entsprechenden komplementären Drehgelenksteil zu halten. Das Auflager-Bandelement entspricht dem Teil des Türbands, der zusammen mit dem an dem Tür befestigtem Teil das Band bildet, und der von der Tür abtrennbar ist, beispielsweise durch Aushängen. Das Auflager-Bandelement ist an der Stütze befestigt, vorzugsweise lösbar. Das Auflager-Bandelement ist im Allgemeinen zum Halten bzw. Einhängen des Drehgelenkteils eingerichtet, das an der Tür befestigt ist. Ferner ist das mindestens eine Auflager-Bandelement zur Aufnahme eines dazu komplementären Drehgelenkteils eingerichtet. Wie bereits bemerkt, bilden Drehgelenkteil und Auflager-Bandelement zusammen ein Türband oder eine Halterung, die das Türbandteil hält, welches an der Tür befestigt ist. Vorzugsweise ist für jedes komplementäre Drehgelenkteil der zu lackierenden Tür genau ein Auflager-Bandelement vorgesehen, um die Tür an allen komplementären Drehgelenkteilen zu halten. Gemäß einer vereinfachten Ausführungsform sieht die Türlackierhalterung nur zwei Auflager-Bandelemente vor, selbst wenn die davon zu haltende Tür mehr als zwei komplementäre Drehgelenkteile aufweist.

Grundsätzlich wird die erfindungsgemäße Türlackierhalterung mit einer zu lackierenden Tür kombiniert, um ihre Funktion auszuführen. Jedoch weist die Türlackierhalterung lediglich Elemente auf, die für dazu komplementäre Teile der Tür eingerichtet sind, insbesondere zu deren Aufnahme. Daher sind Komponenten der erfindungsgemäßen Türlackierhalterung auf eine zu lackierende Tür abgestimmt, ohne dass die erfindungsgemäße Türlackierhalterung jedoch eine Tür notwendigerweise umfasst. Vielmehr umfasst die Türlackierhalterung erfindungsgemäß lediglich Sockelelement, Stütze und Auflager-Bandelement, das mit der Tür verbindbar ist, jedoch nicht mit der Tür als Teil der erfindungsgemäßen Vorrichtung prinzipiell verbunden ist.

Erfindungsgemäß ist das mindestens eine Auflager-Bandelement über eine Verbindung mit der Stütze verbunden, die entlang der Stütze verschiebbar ist. Somit ist das Auflager-Bandelement zur Stütze entlang dieser verschiebbar. Die Verbindung zwischen Auflager-Bandelement und Stütze ist vorzugsweise lösbar. Um während des Einhängens einer Türe das Auflager-Bandelement in der entsprechenden Höhe des dazu komplementären Drehgelenkteils anzuordnen ist die Verbindung vorzugsweise arretierbar. Damit ist das Auflager-Bandelement in einer bestimmten Höhe der Stütze mit dieser verbunden. Die arretierbare Verbindung ist vorzugsweise derart eingerichtet, dass die Gewichtskraft des Auflager-Bandelement (inklusive gegebener Verbindungselemente) nicht ausreicht, um das Auflager-Bandelement relativ zur Stütze zu verschieben. Wird jedoch eine Türe eingehängt, wobei das komplementäre Drehgelenkteil der Türe auf das Auflager-Bandelement eine deutlich stärkere Gewichtskraft ausübt, dann ist die Verbindung zwischen Auflager-Bandelement und Stütze vorzugsweise derart vorgesehen, dass diese eine Verschiebung ermöglicht bis die Gewichtskraft der Tür von einem weiteren Auflager aufgenommen wird, wenn die Türe relativ zur Stütze eine entsprechende Absenkung erfahren hat.

Das mindestens eine Auflager-Bandelement, welches die Stütze über komplementäre Drehgelenkteile mit der Tür verbindet, ist vorzugsweise mit einer Anzahl von zwei oder mehr vorgesehen. Bei der Verwendung von zwei oder mehr Auflager-Bandelementen sind diese entlang der Stütze verteilt bzw. mit einem gewissen Abstand zueinander beabstandet. Vorzugsweise befinden sich die Auflager-Bandelemente in der Höhe, in der sich die dazu komplementären Drehgelenkteile der daran zu befestigenden Tür befinden. Die Auflager-Bandelemente können um eine zusätzliche vorgegebene Höhendifferenz oberhalb der zu erwartenden komplementären Drehgelenkteile der zu haltenden Tür angeordnet sein, wobei durch das Einhängen der Tür die Auflager-Bandelemente automatisch nach unten verschoben werden. Beispielsweise können hierzu die Auflager-Bandelemente mit einer Federkraft beaufschlagt sein, die die Elemente (bis zu einer Mindestbelastung) gegenüber der Stütze arretieren und ab dieser Mindestbelastung (beispielsweise durch die Gewichtskraft der Tür) ein Absenken ermöglichen. Ferner kann das mindestens eine Auflager-Bandelement mit einer Federkraft parallel zur Stütze vorgesehen sein, um der Gewichtskraft der Tür entgegenzuwirken. Auf diese Weise stützt die Türlackierhalterung und insbesondere stützen die Auflager-Bandelemente die Tür mit einem federkraftbeaufschlagten Lager, wobei die Federkraftbeaufschlagung parallel zur Türdrehachse wirkt. Die Verbindung zwischen Auflager-Bandelement und Stütze dient in diesem Fall als gefedertes Lager.

Das Auflager-Bandelement entspricht entweder dem Drehgelenkteil, das üblicherweise an den Türrahmen oder der Türzarge befestigt ist und bildet somit ein Auflager für das dazu komplementäre Drehgelenkteil einer zu haltenden Tür. Das Auflager-Bandelement und das komplementäre Drehgelenkteil bilden somit ein vollständiges Türband. Da bei der erfindungsgemäßen Türlackierhalterung jedoch nicht die Drehgelenkfunktion sondern nur die Halterung im Vordergrund steht, kann als Auflager-Bandelement ebenso ein Element verwendet werden, das in das dazu komplementäre Drehgelenkteil der Tür eingreifen kann, um für die Tür ein Lager zu bilden. Eine optimale Drehgelenkverbindung zum sicheren wiederholten Öffnen und Schließen der Tür steht somit nicht im Vordergrund. Daher kann als Auflager-Bandelement auch ein nicht drehsymmetrischer Körper verwendet werden, der für eine Drehgelenkverbindung nicht optimal wäre. Insbesondere können Hacken mit rechteckigem Querschnitt verwendet werden, die in das komplementäre Drehgelenkteil eingreifen, um dieses zu haltern, ohne jedoch eine optimale Drehverbindung vorzusehen, wie es beispielsweise bei einem zylindrischen Zapfen der Fall wäre.

Vorzugsweise wird jedoch als Auflager-Bandelement eine Ausformung des Bandelementteils verwendet, das mit dem Türrahmen oder mit der Türzarge verbunden ist, sodass das Auflager-Bandelement vorzugsweise eine Drehbolzen oder einen Zapfen umfasst, mit dem das komplementäre Drehgelenkteil (üblicherweise in Form einer Buchse oder Hülse) in Angriff gebracht werden kann. Grundsätzlich sind auch andere Ausführungsformen denkbar, bei denen an einer zu haltenden Tür komplementäre Drehgelenkteile mit einem Drehbolzen oder einem Zapfen vorgesehen sind, der in Eingriff mit einem Auflager-Bandelement in Form einer Buchse oder Hülse gebracht wird. In diesem Fall umfasst das Auflager-Bandelement eine Buchse oder eine Hülse, mit dem das dazu komplementäre Drehgelenkteil in Form eines Drehbolzens oder eines Zapfens in Eingriff gebracht werden kann. Grundsätzlich entspricht die äußere Form des Auflager-Bandelements im Wesentlichen der Oberflächenform des dazu komplementären Drehgelenkteils.

Die Stütze, welche das mindestens eine Auflager-Bandelement trägt, umfasst mindestens eine Führung, die sich entlang der Stütze erstreckt. In diese greift das mindestens eine Auflager-Bandelement ein, entweder unmittelbar oder über ein Verbindungselement wie ein Nutenstein, Läufer oder ähnliches. Die Führung ermöglicht somit dem Auflagerbandelement (und gegebenenfalls unmittelbar dem Verbindungselement) eine Bewegung entlang der Stütze. Dadurch bilden Führung und Verbindungselement bzw. Führung und Auflager-Bandelement ein Schubelement. Zusammen mit dem komplementären Drehgelenkteil (das eine weitere Rotation ermöglicht), bilden Drehgelenkteil, Auflager-Bandelement und Führung (gegebenenfalls inklusive Verbindungselement) ein Drehschubgelenk mit einem Rotationsfreiheitsgrad und einem Transaktionsfreiheitsgrad. Ansonsten bilden Auflager-Bandelement und Führung ein Schubgelenk mit einem Transaktionsfreiheitsgrad.

Die mindestens eine Führung der Stütze ist vorzugsweise auf einer Seite offen (die von der Stützenlängsachse abgewandt ist). Die Führung weist eine beidseitige Hinterschneidung auf, vorzugsweise eine symmetrische Hinterschneidung, um das Auflager-Bandelement an einer Bewegung senkrecht zur Stützenlängsachse zu hindern. Die Führung bildet ein Gegenlager für Kräfte senkrecht zur Stütze. Die Stütze kann eine einzelne Führung oder mehrere Führungen umfassen, beispielsweise zwei, drei, vier, fünf, oder sechs Führungen, vorzugsweise in gegenüberliegenden Paaren jeweils zweier gleichartiger Führungen. Die Stütze umfasst vorzugsweise ein, zwei, drei oder mehr Paar gegenüberliegende Führungen. In einer besonders bevorzugten Ausführungsform umfasst die Stütze vier Führungen, die jeweils als Paare gegenüberliegend angeordnet sind und die gegenüber der Längsachse in ihrer Orientierung um jeweils 90° versetzt sind. Jedes Auflager-Bandelementpaar ist mit einer zugehörigen Führung über ein Verbindungselement verbunden, das in die beidseitigen Hinterschneidungen eingreift. Das Verbindungselement kann die Führung unmittelbar mit dem Auflager-Bandelement verbinden. Alternativ kann das Verbindungselement auch einen zusätzlichen, vordefinierten Abstand zwischen Führung und Auflager-Bandelement vorsehen, wobei der zusätzliche Abstand senkrecht zum Längsverlauf der Führung verläuft. Durch den zusätzlichen, vordefinierten Abstand kann die Führung sowie die Stütze vor versehentlichem Farbauftrag geschützt werden, wenn die (durch den Abstand zusätzlich entfernte Tür) lackiert wird. Der zusätzliche Abstand kann durch ein Verbindungsblech oder ein Verbindungssteg zwischen Verbindungselement, das unmittelbar in die Führung eingreift, und dem Auflager-Bandelement mit einer Länge von beispielsweise 1 cm - 20 cm, 2 cm -10 cm oder 3 cm - 8 cm vorgesehen werden.

Das Verbindungselement kann einteilig mit dem Auflager-Bandelement ausgebildet sein, oder kann über eine feste Verbindung mit diesem verbunden sein, beispielsweise über ein Schweißverbindung, Schraubverbindung oder eine Einsteckverbindung. Gegebenenfalls können Verbindungselemente und Auflager-Bandelement auch über diese Verbindungsarten (ausgenommen die Schweißverbindung) lösbar miteinander verbunden sein. Das Verbindungselement umfasst ein Führungs-Arretierungselement, um das Verbindungselement (und somit auch das Auflager-Bandelement) relativ zur Führung zu arretieren. Die Arretierung hat zur Folge, dass die Bewegung entlang der Führung eingeschränkt ist bzw. blockiert ist. Das Führungs-Arretierungselement ist vorzugsweise zur Ausübung einer Reibungskraft innerhalb der Führung eingerichtet, beispielsweise durch Einspannen oder durch eine Federkraft. Im Allgemeinen kann das Führungs-Arretierungselement über Kraftschluss und/oder über Formschluss lösbar mit der Führung befestigt werden. Insbesondere kann das Führungs-Arretierungselement durch einen lösbaren Formschluss (beispielsweise Bohrungen oder Nuten in der Führung) mit dieser verbunden sein.

Das Führungs-Arretierungselement kann einen Spannhebel, ein Schraubengewinde, eine Spiralfeder oder eine Blattfeder umfassen. Mit diesen Elementen lässt sich eine Reibkraft und somit ein Kraftschluss zwischen Verbindungselement und Führung erzeugen. Das mit dem Führungs-Arretierungselement verbundene Verbindungselement umfasst eine Gewindeplatte, einen Nutenstein, einen einschwenkbaren Nutenstein oder einen Läufer. Der einschwenkbare Nutenstein kann insbesondere mit der Blattfeder befestigt sein, sodass beim Einschwenken des Nutensteins in die Führung die Blattfeder einen Druck auf die Innenseite der Führung ausübt und durch die entstehende Reibung den Nutenstein bis zu einer Mindestbelastung arretiert. Diese Mindestbelastung liegt vorzugsweise höher als die Gewichtskraft des Verbindungselements, des Führungs-Arretierungselements und des Auflager-Bandelements in Summe.

Das Sockelelement umfasst vorzugsweise eine Türauflagefläche, die auf einer Seite vorgesehen ist, die zur Stütze hingewandt ist. Die Türauflagefläche zeigt somit nach oben, um eine von oben in die erfindungsgemäße Türlackierungshalterung eingehängt Tür von unten abzustützen. Die Türauflagefläche bildet somit eine Auflagerfläche für eine Türe, die bei der Verwendung der Erfindung die erfindungsgemäße Halterung eingebracht wird. Somit wird die Tür, die in das Auflager-Bandelement der Erfindung eingehängt wird, von der Auflagerfläche gestützt.

Gemäß einer weiteren bevorzugten Ausführungsform ist die erfindungsgemäße Türlackierhalterung mit einem Tür-Arretierungselement vorgesehen. Das mindestens eine Tür-Arretierungselement ist in der mindestens einen Türauflagefläche angeordnet, um die Tür von der Türunterseite her zu halten. Gemäß einer weiteren Ausführungsform ist das Tür-Arretierungselement nicht in der Türauflagefläche sondern seitlich zu dieser und entfernt zu der Stütze angeordnet, um die Tür von einer seitlichen Außenfläche der Tür diese zu halten. Das Tür-Arretierungselement ist zum Eingreifen in einer Unterfläche oder in eine Seitenfläche der Tür eingerichtet. Hierzu umfasst das Tür-Arretierungselement einen Dorn, einen Stab, einen Zapfen oder ähnliches, wobei diese Elemente vertikal nach oben zur Seite der Stütze hin angeordnet sind. Der Dorn bzw. der Zapfen ist vorzugsweise ausfahrbar, gegebenenfalls mit einer Längs-Federkraft beaufschlagt, wobei die Längs-Federkraft entlang der Stütze nach oben gerichtet ist. Gemäß einer weiteren Ausführungsform der Erfmdung umfasst diese eine Arretier-Pedaleinrichtung, mit der der Dorn oder Zapfen verbunden ist. Dadurch lässt sich der Dorn oder Zapfen durch Betätigung des Pedals relativ zu der Türauflagefläche bewegen bzw. relativ zu einer Tür bewegen, für deren Halterung die Türlackierhalterung vorgesehen ist. Somit lässt sich beispielsweise der Dorn oder der Zapfen von der Türauflagefläche heraus nach oben bewegen, um in eine Unterseite der Tür (die im Allgemeinen nicht lackiert wird) einzugreifen und somit Pendelbewegungen der Tür relativ zur Stütze zu unterbinden. Das Tür-Arretierungselement kann auch ein Schraubenelement, beispielsweise eine Rändelschraube umfassen. Während ein Teil des Schraubenelement in der Türauflagefläche bzw. in dem Sockelelement vorgesehen ist und mit diesem über Kraftschluss oder Formschluss verbunden ist, ist ein Türhalteteil zur Arretierung der Tür vorgehen. Beispielweise ein Schraubenkopf oder eine Rändelmutter kann zur Betätigung des Schraubenelements verwendet werden, der bzw. die mit dem Schraubenelement über eine Schraubverbindung verbunden ist, um den Türhalteteil des Schraubenelements zur Tür hin und von dieser weg zu bewegen. Der Türhalteteil kann einen Dorn aufweisen, einen Zapfen, oder kann durch ein Schraubenende (des Schraubenelements) gebildet werden. Der Türhalteteil kann mit einem Gummiblock oder einer Gummispitze versehen werden.

Das Sockelelement umfasst vorzugsweise Streben, die senkrecht zu der Stütze verlaufen. Insbesondere kann das Sockelelement Streben umfassen, die in einer Ebene verlaufen, die senkrecht zu der Stütze ist. An einem unteren Ende der Stütze sind die Streben mit der Stütze verbunden, vorzugsweise über eine lösbare Verbindung. Die lösbare Verbindung kann durch eine Federkraft beaufschlagte Schnappverbindung vorgesehen sein bzw. über Federbeaufschlagte Schnappverbindungen, die jeweils einer Strebe zugeordnet sind. Dadurch lassen sich die Streben in die Stütze einklinken. Vorzugsweise ist somit das Sockelelement mit der Stütze lösbar verbunden, sodass sich die erfindungsgemäße Türlackierhalterung bzw. deren größten Komponenten sich voneinander trennen lassen, um die Türlackierhalterung zusammenfaltbar auszugestalten.

Das Sockelelement umfasst ferner vorzugsweise Füße, mit denen die Türlackierhalterung über das Sockelelement auf einen Untergrund aufgestellt werden kann. Mindestens einer der Füße hat eine Bodenfläche, die in ihrem Abstand zum Sockelelement eingestellt werden kann. Somit ist zumindest einer der Füße justierbar, beispielsweise über eine verstellbare Schraubenverbindung, um Unebenheiten im Untergrund ausgleichen zu können. Mindestens einer der Füße umfasst ein gelagertes Rad. Dieses kann in seiner Höhe gegenüber dem Sockelelement feststehendes ein oder kann versenkbar sein. Im letzteren Fall umfasst die Türlackierhalterung vorzugsweise eine Rollen-Pedaleinrichtung, die mit dem absenkbaren Rad verbunden ist, sodass das Rad in Richtung Stütze versenkt werden kann. Die Rollen-Pedaleinrichtung ist vorzugsweise einrastbar, wobei das Rad nur dann den Untergrund berührt, wenn dieses über die Rollen-Pedaleinrichtung ausgefahren ist. Ansonsten berührt anstatt des Rads ein feststehender Fuß den Untergrund, um somit unabsichtliches Wegrollen zu verhindern. Mindestens einer der Füße ist fest oder einsteckbar mit dem Sockelelement verbunden. Gemäß einer Alternative ist mindestens einer der Füße über ein arretierbares Gleitlager mit dem Sockelelement verbunden, um den Fuß arretierbar entlang dem Sockelelement, radial zur Stütze verschieben zu können und an einer gewünschten Position arretieren zu können. Umfasst das Sockelelement beispielsweise ein Profil, das eine Führung auf der Seite des Sockelelements erlaubt, die zum Boden hin gewandt ist, oder eine Strebe mit einer Führung, dann kann der Fuß über ein Verbindungselement, das in die Führung eingreift entlang einer Radialerstreckung des Sockelelements verschoben werden und gezielt mit gewünschtem Abstand zur Stütze arretiert werden. Als Arretierungsmittel können Komponenten verwendet werden, wie sie auch für die Tür-Arretierungselemente oder die Führungs-Arretierungselemente verwendet werden. Tür-Arretierungselemente Gleitlager der Füße bzw. die Füße selbst können symmetrisch zum Sockelelement vorgesehen werden und ggf. aus den gleichen Komponenten vorgesehen werden. Das Sockelelement weist in diesem Fall symmetrische Führungen auf, eine Führung zur Stütze hin gewandt und eine entgegengesetzte Führung zum Boden hin gewandt. Die Führung der Füße verläuft radial zur Stütze, entlang eines Profils oder einer Strebe. In die Führung kann zur Verbindung ein Schlitten vorgesehen sein, der zur Führung arretierbar ist, und der sich entlang der Führung verschiebbar ist. Dieser Schlitten dient zur Befestigung eines der Füße mit dem Sockelelement, in dem die Führung vorgesehen ist oder die mit der Führung verbunden ist.

Vorzugsweise ist die gesamte Türlackierhalterung aus Komponenten dargestellt, die entweder austauschbar sind (insbesondere das Auflager-Bandelement, um verschiedene Türtypen aufnehmen zu können) oder die voneinander abtrennbar sind, um die Türlackierhalterung in Einzelteilen transportieren zu können.

Zum Schutz vor Lackspritzern kann in der Führung ein Dichtungsstreifen vorgesehen sein, der sich über einen Teil oder über die gesamte Länge der Führung erstreckt, um das Innere der Führung vor Lack zu schützen. Gleichzeitig ermöglicht der Dichtungsstreifen durch elastische Eigenschaften, dass das Auflager-Bandelement bzw. eine dazugehörige Befestigung in der Führung bewegt werden kann. Alternativ oder in Kombination hierzu kann ein Schutz vorgesehen sein, der sich von der Stütze aus an dem Ende, an dem die Stütze mit dem Sockelelement befestigt ist, über einen Abschnitt des Sockelelements erstreckt. Ein derartiger Schutz kann beispielsweise die Verbindung zwischen Sockelelement und Stütze vor Lackspritzern schützen. Das Sockelelement kann Teil der Türauflagefläche sein und wird somit bei dem Einhängen einer Tür in die Halterung belastet. Ferner kann durch eine entsprechende Ausfräsung oder durch Anordnung einer Stütze in der Führung in der Nähe des Sockelelements ein Lager für die einzuhängende Tür geschaffen werden, um den Schutz des Sockelelements und die Oberfläche des Sockelelements nicht mit einer eingehängten Tür zu belasten. Der Schutz kann beispielsweise durch eine flexible Platte, beispielsweise aus Gummi oder Silikon, vorgesehen werden.

Gemäß einer besonders bevorzugten Ausführungsform sind sowohl die Stütze als auch zumindest Teile des Sockelelements aus einem Metallprofil, vorzugsweise aus einem Aluminiumprofil ausgestaltet. Durch geeignete Ausgestaltung des Querschnitts kann ein Profil gleichzeitig die Stütze und die Führung einteilig ausbilden. Gemäß einer bevorzugten Ausführungsform ist insbesondere die Stütze mit einem im Wesentlichen quadratischen Querschnitt ausgestaltet, wobei jede Seite des Quadrats eine Hinterschneidung für eine Führung vorsieht.

Die Tür-Arretierungselemente können mit einem Dorn oder mit einem Zapfen vorgesehen sein. In einer besonders einfachen Ausführungsform wird das Tür-Arretierungselement von einem Gummiblock gebildet, der durch Reibungseigenschaften die Tür an Drehbewegungen um die Stütze hindert. Ferner kann der Zapfen mit einer Gummispitze versehen sein, um dadurch die Reibungskraft gegenüber der Tür zu erhöhen. Bei der Verwendung eines Doms ist dieser mit einer Spitze vorgesehen, die geringfügig in die Unterseite der Tür eindringt, um diese zu Arretieren.

Das Sockelelement kann nur aus Streben vorgesehen sein, die an der Befestigung zur Stütze zusammenlaufen. Ferner kann das Sockelelement ein einteilig ausgebildetes Zentrallagerteil umfassen, an dem radial äußere Sockelelemente befestigt sind, und in dessen Mitte die Stütze eingelassen bzw. befestigt ist. Neben einer sternförmigen Ausbildung des Sockelelements bzw. der Komponenten des Sockelelements können auch in H-Form befestigte Streben bzw. Schienen verwendet werden.

Gemäß einer besonderen Ausführungsform der Erfindung umfasst die Türlackierhalterung eine Absaughaube, die zur Stütze gerichtet ist und an einem Ende der Stütze befestigt ist, das dem Ende entgegengesetzt ist, welches mit dem Sockelelement befestigt ist.

Die Stütze umfasst vorzugsweise eine Längenskala, die sich entlang der Stütze erstreckt. Die Skala ist vorzugsweise tangential versetzt zu der Linie angebracht, die die Auflager-Bandelemente verbindet. Die Skala dient zur Vorjustierung der Höhe der Auflager-Bandelemente, um die Türe(n) aufzunehmen, ohne dass es nötig ist, die Auflager-Bandelemente um größere Distanzen zu verschieben, wenn die Tür(en) eingehängt wird (werden). Die Skala kann Markierungen in Zentimetern oder in Zoll aufweisen und/oder Markierungen für Standard-Türenmaße aufweisen. Die Skala beginnt vorzugsweise in der Höhe der Türauflagerfläche und setzt sich nach oben (von dem Sockelelement weg) fort.

Die Verbindung zwischen den Auflager-Bandelemente und Stütze umfasst vorzugsweise ein in Stützenrichtung wirkendes Federelement, um die Auflager-Bandelemente (und somit die angehängte Tür) federnd zu lagern. Die Federkonstante der Feder beträgt beispielsweise zwischen 1 N/cm und 500 N/cm, zwischen 5 N/cm und 100 N/cm, oder zwischen 10 N/cm und 50 N/cm. Damit ist es möglich, die Auflager-Bandelemente zunächst etwas höher als die spätere Endposition anzuordnen und durch das Einhängen der Türe eine stabile Endposition zu erreichen, bei der die Türe auf der Türauflagerfläche aufliegt. Die Feder kann eine Zugfeder sein, die das Auflager-Bandelement (oder deren Verbindung zu der Stütze) ausgehend von einer Position oberhalb dem Auflager-Bandelement auffängt, oder kann eine Druckfeder sein, die das Auflager-Bandelement (oder deren Verbindung zu der Stütze) ausgehend von einer Position unterhalb dem Auflager-Bandelement stützt. Das Federelement kann eine Zugfeder in Form einer Spiralfeder oder eines Gummibands sein, die bzw. das innerhalb der Führung bzw. innerhalb der Stütze verläuft.

### Kurze Beschreibung der Zeichnungen

Die Figur 1 zeigt eine erfindungsgemäße Türlackierhalterung;
Die Figuren 2a-2c zeigen verschiedene Sockelelemente der erfindungsgemäßen Türlackierhalterung; und
Figur 3 zeigen den Querschnitt einer beispielhaften Stütze einer erfindungsgemäßen Türlackierhalterung.

### Detaillierte Beschreibung der Zeichnungen

Die in Figur 1 dargestellt Türlackierhalterung umfasst ein Sockelelement 10, eine daran befestigte Stütze 20, die sich senkrecht zum Sockelelement 10 erstreckt. An der Stütze 20 sind vier Auflager-Bandelement 30a-c befestigt. Jeweils ein Paar Auflager-Bandelemente ist auf einer Seite der Stütze 20 angeordnet, wobei innerhalb eines Paars ein Auflager-Bandelement an einem oberen Ende der Stütze angeordnet ist, und das andere Auflager-Bandelement an einem unteren Ende der Stütze. Somit umfasst die in Figur 1 dargestellte Türlackierhalterung 10 vier Bandelemente, die in einem ersten Paar 30a,b und einem zweiten Paar 30c, d angeordnet sind, wobei jedes dieser Paare ein oberes Auflager-Bandelement 30a,c umfasst und ein unteres Auflager-Bandelement 30b,d. Das Sockelelement umfasst Türauflagerflächen 12a, 12b sowie Tür-Arretierungselemente 14a,b, die vorzugsweise mit einem vorbestimmtem minimalen radialen Abstand zur Stütze 20 auf einer Seite des Sockelelements angeordnet sind, die zur Stütze 20 hingewandt ist.

Auf der gegenüberliegenden Unterseite des Sockelelements 10 sind Füße 16a-c ausgebildet. Wie bereits oben dargelegt können die Füße fest mit dem Sockelelement 10 verbunden sein oder gemäß einem arretierbaren Gleitlager (nicht dargestellt) zu dem Sockelelements 10 auf der Unterseite des Sockelelements 10 verschiebbar sein. Vorzugsweise werden grundsätzlich mehrere Füße verwendet.

In der Figur 1 sind die Füße 16 gleichmäßig auf der Unterseite des Sockelelements 10 verteilt. Fuß 16 b ist unterhalb der Stütze befestigt. Alternativ oder in Kombination hierzu kann mindestens ein Fuß seitlich versetzt an dem Sockelelement in der Nähe der, jedoch außerhalb Mitte des Sockelelements 10 angeordnet sein. Umfasst das Sockelelement einzelne Streben, die mit der Stütze verbunden sind, dann kann mindestens einer der Füße (oder für jede Strebe ein Fuß) an der Strebe befestigt sein, wie die Füße 16a,c, jedoch im Gegensatz zu diesen Füßen an dem Ende jeder Strebe, an der die Strebe mit der Stütze verbunden ist. Ferner können die Füße 16a,c entlang dem Sockelelement 10 mittels eines arretierbaren Gleitlagers verschiebbar sein und mit dem Sockel element 10 über das Gleitlager verbunden sein. Damit lässt sich der Abstand zwischen Fuß 16a oder 16c und Stütze 20 gezielt und arretierbar einstellen, um gegebenenfalls Bodeneigenschaften rechnung zu tragen.

Die Stütze umfasst ferner Führungen 40a,b wobei eine Führung 40a für das eine Paar Auflager-Bandelemente 30a,b vorgesehen ist, und die gegenüberliegende Führung 40b für die Auflager-Bandelemente 30c,d des gegenüberliegenden Paars. Die Auflager-Bandelemente sind jeweils über Verbindungselemente 34a-c, die zumindest teilweise in der jeweiligen Führung 40a,b vorgesehen sind, mit der Stütze 20 befestigt. Die Führungen 40a,b sind einteilig mit der Stütze 20 ausgebildet. Die Auflager-Bandelemente 30a-c umfassen ferner jeweils einen Drehbolzen 33a-d, der zur Aufnahme eines komplementären Drehgelenkteils ausgebildet ist. Eine in der erfindungsgemäßen Türlackierhalterung eingehängte Tür bzw. deren grobe Position ist mit gestrichelter Linie in Figur 1 dargestellt. Ferner sind mit gestrichelter Linie die komplementären Drehgelenkteile dargestellt, die mit dem Auflager-Bandelement 30a-d verbunden sind und in die jeweiligen Bolzen 32a-d der Bandelemente eingreifen.

In der Figur 2 ist eine erste Ausführungsform eines Sockelelements dargestellt. Das Sockelelement 110 umfasst vier in der Mitte zusammenlaufende Streifen, wobei in deren Zentrum die Stütze 120 (die sich senkrecht zur Zeichenebene erstreckt) vorgesehen ist. Die einzelnen Streben bilden ein Kreuz, um einen stabilen Stand für die Türlackierhalterung vorzusehen.

Aus Figur 2a ist zu erkennen, dass die dort verwendeten vier Schienen, die das Sockelelement 110 bilden, gleichartig ausgebildet sind und unmittelbar mit der Stütze 120 verbunden sind. Somit wird das Sockelelement ausschließlich von den Schienen gebildet, die auf die Stütze 120 zulaufen.

Die Figur 2b zeigt eine alternative Ausführungsform, bei der zwei parallele Quer- und eine verbindende Längstange das Sockelelement 110 bilden. Die Mitte der Längsstange dient zur Befestigung der Stütze 120', die sich senkrecht zur Zeichenebene erstreckt. Die Verbindungsstrebe, in Figur 2b vertikal dargestellt, kann auf den parallelen Streben aufliegen und mit diesen befestigt sein, wie in Figur 2b dargestellt, oder kann in der gleichen Ebene wie diese verlaufen.

In der Figur 2c ist eine Prinzipdarstellung eines weiteren Sockelelements dargestellt, bei dem das Sockelelement 110" vier in Kreuzform angeordnete Streben umfasst, die jeweils mit einer Zentraldoppelkomponente verbunden sind. Die Zentralsockelkomponente bildet wiederum die Basis für die Stütze 120", die senkrecht zur Zeichenebene verläuft. Da am Verbindungspunkt zwischen Stütze und Sockelelement die größten Drehmomentsbelastungen auftreten, sieht das in Figur 2c dargestellte Sockelelement eine Zentral-Doppelkomponente vor, die einteilig ausgebildet ist, und an die sich radial vier Streben in 90 Gradversetzung zueinander erstrecken. Gemäß einer weiteren Ausführungsform sind die in Figur 2c dargestellten Streben einteilig mit der Zentral-Doppelkomponente verbunden, sodass die Zentral-Doppelkomponente durch den höheren Material-Flächenbelag eine erhöhte Festigkeit vorsieht.

In der Figur 3 ist ein Querschnitt einer Stütze 220 dargestellt, in der vier senkrecht zur Zeichenebene verlaufende Führungen 240 vorgesehen sind. Jede Führung 240 umfasst eine Hinterschneidung 242a,b beidseits der Längsachse der Führung, um so eine Schulterfläche zur Führung eines Auflager-Bandelements oder eines Verbindungselements hierfür vorzusehen. In der oberen Führung ist beispielhaft ein Teil eines Verbindungselements 234 dargestellt, das innerhalb der Führung vorgesehen ist und sich teilweise in die Hinterschneidungen hinein erstreckt. Dadurch ergibt sich ein Gleitlager entlang der Längserstreckung der Stütze (d.h. senkrecht zur Zeichenebene). Die Figur 3 zeigt eine Prinzipdarstellung einer bevorzugten Profilform, die für die Stütze und gegebenenfalls auch für Komponenten des Sockelelements verwendet wird. Gemäß einer nicht in Figur 3 dargestellten Ausführungsform umfasst die Stütze nur eine Führung oder zwei Führungen, so dass nicht jede Außenseite der Stütze eine Führung vorsieht. Derartig vereinfachte Bauformen erlauben eine Kostenersparnis.

Grundsätzlich können die Stütze und/oder das Sockelelement aus Metall geformt sein, vorzugsweise aus Aluminium (beispielsweise in Form eines Aluminiumprofils) oder aus Stahl (beispielsweise in Form eines Aluminiumprofils). Ferner können Stütze und/oder Sockelelement aus Holz gefertigt sein. Zudem können diese Materialien kombiniert werden, um den erfindungsgemäßen Türhalter vorzusehen.

## Patentansprüche

1. Türlackierhalterung mit einem Sockelelement (10) und einer daran im wesentlichen senkrecht befestigten Stütze (20), **gekennzeichnet durch** mindestens ein Auflager-Bandelement (30a-d), das an der Stütze (20) befestigt ist, wobei das mindestens eine Auflager-Bandelement (30a-d) zur Aufnahme mindestens eines zum Auflager-Bandelement komplementären Drehgelenkteils eingerichtet ist und zusammen mit der Stütze (20) und dem Sockelelement (10) eine aufrechte Halterung für eine an dem komplementären Drehgelenkteil befestigte Tür vorsieht.

2. Türlackierhalterung nach Anspruch 1, **dadurch gekennzeichnet, daß** das mindestens eine Auflager-Bandelement (30a-d) über eine lösbare, entlang der Stütze (20) verschiebbare und/oder arretierbare Verbindung (34a-d) mit der Stütze (20) verbunden ist.

3. Türlackierhalterung nach Anspruch 1 oder 2, **dadurch gekennzeichnet, daß** das mindestens eine Auflager-Bandelement (30a-d) zwei oder mehr entlang der Stütze (20) verteilte Auflager-Bandelemente (30a-d) umfasst.

4. Türlackierhalterung nach einem der vorgenannten Ansprüche, **dadurch gekennzeichnet, daß** das Auflager-Bandelement (30a-d) einen Drehbolzen (32a-d) oder einen Zapfen umfasst, mit dem das dazu komplementäre Drehgelenkteil in Form einer Buchse oder einer Hülse in Eingriff gebracht werden kann, oder wobei das Auflager-Bandelement (30a-d) eine Buchse oder eine Hülse umfasst, mit dem das dazu komplementäre Drehgelenkteil in Form eines Drehbolzens oder eines Zapfens in Eingriff gebracht werden kann.

5. Türlackierhalterung nach einem der vorangehenden Ansprüche, **dadurch gekennzeichnet, daß** die Stütze (20) mindestens eine Führung (40a,b) umfasst, die sich entlang der Stütze (20) erstreckt und in die das mindestens eine Auflager-Bandelement (30a-d) unmittelbar oder über ein Verbindungselement (34a-d) eingreift, wobei das Auflager-Bandelement (30a-d) und die Führung (40a,b) für eine Bewegung entlang der Stütze (20) eingerichtet sind.

6. Türlackierhalterung nach Anspruch 5, **dadurch gekennzeichnet, daß** die mindestens eine Führung (40a,b) auf einer Seite offen ist, die von der Stützenlängsachse abgewandt ist und eine beidseitige Hinterschneidung aufweist, um ein Gegenlager für Kräfte senkrecht zur Stütze (20) zu bilden, wobei die Stütze (20) ein, zwei oder drei Paar gegenüberliegende, gleichartige Führungen (40a,b) umfasst, und jedes Auflager-Bandelement (30a-d) mit einer zugehörigen Führung (40a,b) über ein Verbindungselement (34a-d) verbunden ist, das in die beidseitigen Hinterschneidungen eingreift, und das Verbindungselement (40a,b) ein Führungs-Arretierungselement umfasst, das zur Ausübung einer Reibungskraft innerhalb der Führung (40a,b) eingerichtet ist.

7. Türlackierungshalterung nach Anspruch 6, **dadurch gekennzeichnet, daß** das Führungs-Arretierungselement einen Spannhebel, ein Schraubengewinde, eine Spiralfeder oder ein Blattfeder umfasst und das damit verbundene Verbindungselement eine Gewindeplatte, einen Nutenstein, einen einschwenkbaren Nutenstein oder einen Läufer umfasst.

8. Türlackierungshalterung nach einem der vorangehenden Ansprüche, **dadurch gekennzeichnet, daß** das Sockelelement (10) mindestens eine Türauflagefläche (12a,b) umfasst, die auf einer zur Stütze (20) gewandten Seite angeordnet ist, und die Türauflagefläche (12a,b) eingerichtet ist, eine Auflagerfläche für eine Türe vorzusehen, für deren Halterung das Auflager-Bandelement (30a-d) vorgesehen ist.

9. Türlackierungshalterung nach Anspruch 8, **dadurch gekennzeichnet, daß** sie ferner mindestens ein Tür-Arretierungselement (14a,b) umfasst, das in der mindestens einen Türauflagefläche (12a,b) angeordnet ist, wobei das Tür-Arretierungselement (14a,b) zum Eingreifen in eine Unterfläche oder Seitenfläche der Tür eingerichtet ist, wobei das Tür-Arretierungselement (14a,b) einen Dorn, einen ausfahrbaren Dorn, eine Schnappverbindung, einen Zapfen, einen ausfahrbaren Zapfen oder einen mit einer Längs-Federkraft beaufschlagten Zapfen umfasst, und die Türlackierungshalterung insbesondere eine Arretier-Pedaleinrichtung umfasst, mit der der ausfahrbare Dorn oder Zapfen verbunden ist, um relativ zu der Türauflagefläche (12a,b) bewegt werden zu können.

10. Türlackierungshalterung nach einem der vorangehenden Ansprüche, **dadurch gekennzeichnet, daß** das Sockelelement (10) Streben umfasst, die senkrecht zu der Stütze (20) verlaufen und an einem unteren Ende der Stütze (20) mit dieser lösbar verbunden sind.

11. Türlackierungshalterung nach Anspruch 10, **dadurch gekennzeichnet, daß** die Streben über eine federkraftbeaufschlagte Schnappverbindung mit der Stütze (20) verbunden sind.

12. Türlackierungshalterung nach einem der vorangehenden Ansprüche, **dadurch gekennzeichnet, daß** das Sockelelement (10) Füße (16a-c) umfasst, mit denen die Türlackierungshalterung über das Sockelelement (10) auf einem Untergrund aufgestellt werden kann, wobei zumindest einer der Füße (16a-c) eine Bodenfläche aufweist, die in ihrem Abstand zum Sockelelement (10) eingestellt werden kann, insbesondere zumindest einen Fuß, der über eine verstellbare Schraubenverbindung mit dem Sockelelement (10) verbunden ist.

13. Türlackierungshalterung nach einem der vorangehenden Ansprüche, **dadurch gekennzeichnet, daß** mindestens einer der Füße (16a-c) ein Rad umfasst, das senkrecht zu seiner Drehachse schwenkbar ist oder feststeht, und das in seiner Höhe gegenüber dem Sockelelement (10) feststeht oder über eine Rollen-Pedaleinrichtung der Türlackierungshalterung gegenüber dem Sockelelement (10) versenkbar ist.

## Claims

1. A door paint holder with a base element (10) and a pillar (20) attached to it substantially vertically, **characterized by** at least one support hinge element (30 a - d), which is fixed to the pillar (20), with the at least one support hinge element (30 a - d) being adapted to receive at least one pivot joint part complementary to the support hinge element, and together with the pillar (20) and the base element (10) providing for an upright holder for a door fixed to the complementary pivot joint part.

2. A door paint holder according to claim 1, **characterized in that** at least one support hinge element (30 a - d) is connected with the pillar (20) by means of a releasable connection (34 a - d) shiftable and/or lockable alongside the pillar (20).

3. A door paint holder according to claim 1 or 2, **characterized in that** at least one support hinge element (30 a - d) comprises two or more support hinge elements (30 a - d) distributed alongside the pillar (20).

4. A door paint holder according to any one of the preceding claims, **characterized in that** the support hinge element (30 a - d) comprises a pintle (32 a - d) or a dog by means of which the pivot joint part complementary to it in the form of a bushing or sleeve can be engaged or that the support hinge element (30 a - d) comprises a bushing or sleeve by means of which the pivot joint part complementary to it in the form of a pintle or dog can be engaged.

5. A door paint holder according to any one of the preceding claims, **characterized in that** the pillar (20) comprises at least one guidance (40 a, b) extending alongside the pillar (20) and which engages with the support hinge element (30 a - d) directly or via a connecting element (34 a - d), with the support hinge element (30 a - d) and the guidance (40 a, b) being adapted for a movement alongside the pillar (20).

6. A door paint holder according to claim 5, **characterized in that** the at least one guidance (40 a, b) is open on one side facing away from the longitudinal pillar axis and comprises an undercut on both sides, in order to form a counter bearing for forces perpendicular to the pillar (20), with the pillar (20) comprising one, two or three pairs of opposite, similar guidances (40 a, b), and each support hinge element (30 a - d) being connected with an associated guidance (40 a, b) via a connecting element (34 a - d), which engages with the undercuts on both sides, and the connecting element (40 a, b) comprising a guidance locking means adapted to exercise a frictional force within the guidance (40 a, b).

7. A door paint holder according to claim 6, **characterized in that** the guidance locking means comprises a tension lever, a screw thread, a spiral spring or a leaf spring, and that the connecting element connected with it comprises a threaded plate, a slot nut, a pivotable slot nut or a slide.

8. A door paint holder according to any one of the preceding claims, **characterized in that** the base element (10) comprises at least one door bearing surface (12 a, b) arranged on a side facing towards the pillar (20), and the door bearing surface (12 a, b) is adapted to provide a bearing surface for a door for the holder of which the support hinge element (30 a - d) is provided.

9. A door paint holder according to claim 8, **characterized in that** it moreover comprises at least one door locking means (14 a, b), which is located in the at least one door bearing surface (12 a, b), with the door locking means (14 a, b) being adapted to engage with a lower surface or lateral surface of the door, with the door locking means (14 a, b) comprising a mandrel, an extensible mandrel, a snap-on connection, a dog, an extensible dog or a dog loaded with a longitudinal spring force, and the door paint holder comprising in particular a locking pedal device which is connected with the extensible mandrel or dog in order to be movable relative to the door bearing surface (12 a, b).

10. A door paint holder according to any one of the preceding claims, **characterized in that** the base element (10) comprises struts extending perpendicular to the pillar (20) and are releasably connected with it at a lower end of the pillar (20).

11. A door paint holder according to claim 10, **characterized in that** the struts are connected with the pillar (20) by means of a snap-on connection loaded with spring force.

12. A door paint holder according to any one of the preceding claims, **characterized in that** the base element (10) comprises feet (16 a - c) by means of which the door paint holder can be placed on a surface via the base element (10), with at least one of the feet (16 a - c) comprising a floor surface, which can be adjusted in its distance to the base element (10), in particular at least one foot being connected with the base element (10) via an adjustable bolted connection.

13. A door paint holder according to any one of the preceding claims, **characterized in that** at least one of the feet (16 a - c) comprises a wheel which is pivotable perpendicular to its rotational axis or fixed, and which in its height is fixed with respect to the base element (10) or retractable with respect to the base element (10) via a roller pedal device of the door paint holder.

## Revendications

1. Fixation de laquage de porte avec un élément d'embase (10) et un montant (20) y fixé sensiblement d'une manière verticale, **caractérisé par** au moins un élément de paumelle de support (30 a - d) qui est fixé au montant (20), l'au moins un élément de paumelle de support (30 a - d) étant adapté à la réception d'au moins une articulation en pivot complémentairement à l'élément de paumelle de support, et ensemble avec le montant (20) et l'élément d'embase (10) prévoit une fixation droite pour une porte fixée à l'articulation en pivot complémentaire.

2. Fixation de laquage de porte selon la revendication 1, **caractérisé en ce que** l'au moins un élément de paumelle de support (30 a - d) est lié au montant (20) à travers une connexion (34 a - d) amovible qui peut être déplacée et/ou bloquée le long du montant (20).

3. Fixation de laquage de porte selon la revendication 1 ou 2, **caractérisé en ce que** l'au moins un élément de paumelle de support (30 a - d) comprend deux ou plus d'éléments de paumelle de support (30 a - d) distribués le long du montant (20).

4. Fixation de laquage de porte selon l'une quelconque des revendications précédentes, **caractérisé en ce que** l'élément de paumelle de support (30 a - d) comprend un axe de pivotement (32 a - d) ou un doigt avec lequel l'articulation en pivot complémentaire sous la forme d'une douille ou d'un manche peut être engagé ou **caractérisé en ce que** l'élément de paumelle de support (30 a - d) comprend une douille ou un manche, avec lequel l'articulation en pivot complémentaire sous la forme d'un axe de pivotement (32 a - d) ou d'un doigt peut être engagée.

5. Fixation de laquage de porte selon l'une quelconque des revendications précédentes, **caractérisé en ce que** le montant (20) comprend au moins un guidage (40 a, b) qui s'étend le long du montant (20) et dans lequel l'au moins un élément de paumelle de support (30 a - d) s'engage directement ou par un élément de connexion (34 a - d), l'élément de paumelle de support (30 a - d) et le guidage (40 a, b) étant adapté à un movement le long du montant (20).

6. Fixation de laquage de porte selon la revendication 5, **caractérisé en ce que** l'au moins un guidage (40 a, b) est ouvert sur un côté orienté vers l'opposé de l'axe longitudinal du montant et comprend une contre-dépouille des deux côtés pour former une butée pour des forces perpendiculaire au montant (20), le montant (20) comprenant une paire, deux ou trois paires des guidages (40 a, b) similaires opposés, et chaque élément de paumelle de support (30 a - d) étant lié avec un guidage (40 a, b) associé à travers un élément de connexion (34 a - d) qui s'engage dans les contre-dépouilles des deux côtés, et l'élément de connexion (40 a, b) comprenant un élément de guidage et de blocage qui est adapté à exercer une force de frottement dans le guidage (40 a, b).

7. Fixation de laquage de porte selon la revendication 6, **caractérisé en ce que** l'élément de guidage et de blocage comprend un levier de serrage, un filetage de vis, un ressort en spirale ou un ressort à lames et que l'élément de connexion y lié comprend une plaque filetée, une languette, une languette pivotable ou un curseur.

8. Fixation de laquage de porte selon l'une quelconque des revendications précédentes, **caractérisé en ce que** l'élément d'embase (10) comprend au moins une face d'appui de porte (12 a, b) agencée au côté faisant face au montant (20), et que la face d'appui de porte (12 a, b) est adaptée à prévoir une face d'appui pour une porte pour la fixation de laquelle l'élément de paumelle de support (30 a - d) est prévue.

9. Fixation de laquage de porte selon la revendication 8, **caractérisé en ce qu'**elle comprend en outre au moins un élément de blocage de porte (14 a, b) qui est agencée dans l'au moins une face d'appui de porte (12 a, b), l'élément de blocage de porte (14 a, b) étant adapté à l'engagement dans une surface inférieure ou une face latérale de la porte, l'élément de blocage de porte (14 a, b) comprenant un mandrin, un mandrin extensible, une liaison par encliquetage, un doigt, un doigt extensible, ou un doigt alimenté par une tension de ressort longitudinale, et la fixation de laquage de porte comprenant notamment un dispositif de blocage et de pédale avec lequel le mandrin extensible ou doigt est lié pour être mobile relative à la face d'appui de porte (12 a, b).

10. Fixation de laquage de porte selon l'une quelconque des revendications précédentes, **caractérisé en ce que** l'élément d'embase (10) comprend des contre-fiches qui s'étendent perpendiculaire au montant (20) et qui sont liées d'une manière amovible avec le montant (20) à une extrémité inférieure du montant (20).

11. Fixation de laquage de porte selon la revendication 10, **caractérisé en ce que** les contre-fiches sont liées avec le montant (20) à travers une liaison par encliquetage alimenté par une tension de ressort.

12. Fixation de laquage de porte selon l'une quelconque des revendications précédentes, **caractérisé en ce que** l'élément d'embase (10) comprend des pieds (16 a - c) par lesquels la fixation de laquage de porte peut être placé sur une surface, au moins un des pieds (16 a - c) comprenant une emprise au sol qui peut être ajustée dans son écartement à élément d'embase (10), notamment au moins un pied étant lié à l'élément d'embase (10) à travers un assemblage vissé ajustable.

13. Fixation de laquage de porte selon l'une quelconque des revendications précédentes, **caractérisé en ce qu'**au moins un des pieds (16 a - c) comprend une roue qui est pivotante perpendiculaire à son axe de rotation ou qui est fixe, et qui est fixe par rapport à l'élément d'embase (10) dans son hauteur ou qui est escamotable par rapport à l'élément d'embase à travers un dispositif de pédale à rouleaux.
